# FASCICULE DE BREVET EUROPEEN

(11) **EP 0 484 214 B1**
(45) Date de publication et mention de la délivrance du brevet: **28.12.1994**
(21) Numéro de dépôt: 91402858.4
(22) Date de dépôt: 25.10.1991
(51) Int. Cl.: F04D 29/42, F04D 13/06, F04D 29/62

(54) **Corps de chambre sous pression et groupe motopompe utilisant un tel corps**
Gehäuse einer Druckkammer und Motorpumpe, die ein solches Gehäuse verwendet
Casing of a pressurised chamber and motorpump using such casing

(30) Priorité: 29.10.1990 FR 9013361
(43) Date de publication de la demande: 06.05.1992
(73) Titulaire: POMPES SALMSON Société Anonyme à directoire dite:, 92504 Rueil Malmaison (FR)
(72) Inventeur: Moire, Michel, F-53000 Laval (FR)
(74) Mandataire: Hirsch, Marc-Roger

(56) Documents cités:
- DE-A- 3 011 888
- DE-A- 3 622 269
- FR-A- 2 402 785
- GB-A- 883 624
- GB-A- 1 092 533
- GB-A- 1 526 940

## Description

La présente invention se rapporte à un corps de chambre sous pression, en particulier à un corps de pompe constitué d'une enveloppe de rotor, monobloc, de forme générale annulaire centrée sur le rotor et présentant: un raccord d'entrée débouchant au centre d'une face extérieure annulaire, au moins un raccord périphérique de sortie et une face ouverte destinée à être obturée par appui d'un rebord périphérique sur un corps de support, l'enveloppe de rotor étant renforcée par une enveloppe extérieure plus résistance et rigide que l'enveloppe de rotor et en appui sur cette dernière, l'enveloppe extérieure étant apte à venir s'appuyer axialement, par une partie annulaire centrale entourant ledit raccord d'entrée, sur la face extérieure annulaire de l'enveloppe de rotor et à venir entourer au moins partiellement la périphérie de l'enveloppe de rotor à l'exclusion du ou des raccord(s) périphérique(s) de sortie par une partie de liaison reliant une partie d'appui frontal et la partie annulaire centrale. Elle concerne également les groupes motopompes utilisant de tels corps de pompe.

Alors que pour les pompes de puissance moyenne et élevée, on utilise toujours des matériaux classiques et résistants tels que l'acier, la fonte, le bronze, pour les parties de rotor et de stator, les pompes de faible puissance de plus en plus répandues dans la vie domestique, utilisent déjà largement les matériaux synthétiques tels que les matières plastiques servant, par exemple, à réaliser les pompes de machines à laver fonctionnant sous faible pression.

Par contre, pour les pressions et les durées de service plus importantes correspondant, par exemple, aux circulateurs de chauffage central, il n'a pas été possible jusqu'à présent de réaliser des corps de pompe de ce type en matière plastique ou en matière composite en remplacement du bronze ou de la fonte utilisé jusqu'à maintenant. En plus des problèmes de résistance à la pression, il se pose, en effet des problèmes de fixation en porte-à-faux du groupe motopompe qui se trouve en fait fixé à un support rigide par le corps de pompe.

FR-A-2 402 785 a proposé une pompe centrifuge dont le corps est constitué par l'assemblage d'une enveloppe extérieure de forme simple en métal embouti et d'une volute en matière plastique moulée, emboîtée dans l'enveloppe extérieure précitée, faisant office de paroi de séparation entre les orifices d'aspiration et de refoulement et dont le profil permet le guidage du fluide entre les orifices précités tout en procurant un bon rendement hydraulique. Un tel corps de pompe résiste certesbien aux efforts de pression modérés des pompes à usage domestique mais il ne permet pas une fixation aisée et résistante du groupe motopompe à un support, comme c'est le cas pour les corps de pompe monobloc utilisés jusqu'à maintenant pour les pompes à grande durée de vie telles que les circulateurs de chauffage.

La présente invention vise à permettre de réaliser des corps de chambre sous pression tels que des corps de pompe, en matière plastique ou en matière composite (renforcée par des fibres) très résistante à la corrosion et, le cas échéant, a l'abrasion, et beaucoup moins onéreux à réaliser que les matériaux de fonderie traditionnels et qui permettent de résister non seulement aux efforts de pression mais aussi aux efforts mécaniques de la fixation d'un groupe motopompe sur un support rigide et aux contraintes provoquées par les raccordements de la pompe aux circuits de fluide desservis.

A cet effet, selon l'invention, ladite partie d'appui frontale est munie d'au moins deux pattes ou appuis destinées à permettre la fixation de ladite enveloppe extérieure sur ledit corps de support par des organes de fixation tels que des vis en appliquant l'enveloppe de rotor de façon étanche, par son rebord périphérique, sur le corps de support.

Afin d'obtenir une meilleure transmission de l'effort de pressage exercé par l'enveloppe extérieure sur l'enveloppe de rotor, les pattes ou appuis sont associées chacune à des surfaces d'appui de l'enveloppe extérieure sur une surface de portage ménagée à l'extérieur du rebord périphérique de l'enveloppe de rotor.

Selon un autre mode de réalisation de l'invention, l'enveloppe extérieure est monobloc et sa partie de liaison porte en saillie au moins deux bossages de fixation frontale de ladite enveloppe extérieure sur un support extérieur. Chaque bossage de fixation comporte un alésage sensiblement parallèle à l'axe de rotor et apte à recevoir une tige de fixation telle que boulon ou vis.

La charge de l'ensemble d'un groupe motopompe peut ainsi être transmise à un support extérieur directement par la partie de l'enveloppe extérieure qui assure la liaison entre la partie annulaire centrale de l'enveloppe extérieure et le corps de support constitué en général par l'enveloppe d'un moteur électrique beaucoup plus lourd que la pompe elle-même. La partie de liaison présente avantageusement une forme de cloche dont la partie centrale évasée est traversée par au moins une découpe ouverte sur le bord d'appui frontal et permettant le passage d'un raccord de sortie périphérique de l'enveloppe de rotor.

Selon un autre mode de réalisation de la chambre sous pression selon l'invention, la partie annulaire centrale est traversée par le raccord d'entrée qu'elle entoure par une partie de manchon ouverte qui se termine à l'extérieur par un rebord apte à venir en appui sur le bord extérieur dudit raccord d'entrée en laissant libre le passage d'un conduit de liaison au raccord d'entrée. Le rebord déborde légèrement vers l'intérieur d'un alésage de sortie ménagé dans le raccord d'entrée, de manière à retenir axialement en position un joint d'étanchéité annulaire disposé dans ledit alésage de sortie.

Selon encore un autre mode de réalisation de l'invention, l'enveloppe de rotor monobloc étant réalisée en un matériau souple et résistant à la corrosion par le liquide véhiculé par la pompe, par exemple en matière plastique ou en matière composite à base de fibres, elle est susceptible de contenir un rotor de pompe centré et guidé sur le débouché intérieur du raccord d'entrée et l'enveloppe de rotor est dépourvue de tout moyen de fixation ou accessoire de fixation tels que patte et perçage mais présente une face extérieure ouverte de rebord apte à coopérer de façon étanche avec une couronne de fixation de l'enveloppe du moteur d'entraînement.

Selon encore un autre mode de réalisation de l'invention, l'enveloppe extérieure est réalisée monobloc par moulage en un métal, tel qu'un alliage d'aluminium, apte à recevoir des vis auto-taraudeuses.

Dans un groupe motopompe comprenant un bloc pompe à rotor monté en porte-à-faux sur l'arbre d'un moteur électrique d'entraînement et un bloc moteur électrique constitué d'un tube de rotor enfermant de façon étanche le rotor et ses paliers et d'un stator logé dans une enveloppe de moteur, le rotor de pompe monté sur le rotor de moteur est logé à l'intérieur d'un corps de chambre sous pression réalisé selon les modes de réalisation qui viennent d'être décrits et dont l'enveloppe extérieure monobloc est fixée rigidement sur une couronne de l'enveloppe de moteur en appliquant de façon étanche l'enveloppe de rotor sur l'enveloppe de moteur, de manière à délimiter une chambre sous pression contenant le rotor de pompe et l'intérieur du tube de rotor.

D'autres buts, avantages et caractéristiques apparaîtront à la lecture de la description d'un mode de réalisation de l'invention, faîte à titre non limitatif et en regard du dessin annexé dans lequel:
- la figure 1 représente en coupe longitudinale selon l'axe du rotor de pompe et de moteur, un groupe motopompe pour circulateur de chauffage comportant un corps de pompe réalisé selon l'invention, les raccordements mécaniques et de fluide de ce groupe étant figurés en vues fragmentaires;
- la figure 2 représente une vue en bout du côté ouvert de l'enveloppe extérieure du corps de pompe;
- la figure 3 représente la coupe selon le plan III-III de la figure 2;
- la figure 4 représente la coupe selon les plans IV-IV de la figure 2.

On a représenté en coupe sur la figure 1 un groupe motopompe complet formant circulateur de chauffage. Le rotor de pompe 1 muni d'ailettes centrifuges la est fixé en rotation et en position axiale (par des griffes) à l'extrémité d'un arbre de rotor 2 qui porte le rotor 3 du moteur électrique d'entraînement 4 de la pompe. Ce moteur électrique 4 comporte un stator 5 qui est isolé de façon étanche du rotor 3 par un tube d'entrefer métallique inoxydable et amagnétique 6 et qui est entouré d'une carcasse métallique rigide 7 surmontée d'une boîte à bornes 8 et formant enveloppe du moteur. La carcasse 7 présente, du côté du rotor de pompe, une couronne 7a ouverte sur le moteur électrique et obturée de façon étanche sur le stator 5 jusqu'au tube d'entrefer 6 (par l'intermédiaire du joint torique 10) par un flasque en tôle 9 qui s'engage par sa périphérie dans un alésage de centrage 7b de la couronne 7a et qui porte un palier de friction 11 assurant en même temps le guidage axial de l'arbre de rotor 2.

Le rotor de pompe 1 est logé dans un corps de pompe 12 destiné à former la volute de pompe et avec lequel il coopère pour engendrer une surpression sur le fluide normalement aspiré par une conduite d'aspiration 13 et refoulé par une conduite de refoulement 14. Le corps de pompe 12 est constitué, selon l'invention, par l'assemblage de deux pièces monobloc: d'une part, une enveloppe de rotor 15 de forme générale annulaire et centrée sur le rotor 1 par un manchon intérieur 16 et, d'autre part, une enveloppe extérieure 17 plus résistante et plus rigide que l'enveloppe 15 et réalisée ici en alliage métallique moulé, notamment en alliage d'aluminium.

L'enveloppe de rotor 15 est munie, dans l'axe, d'un raccord 18 d'entrée du fluide à pomper. Ce raccord 18 est formé par un alésage 18a ménagé à l'intérieur d'un manchon 19 qui vient faire saillie au centre de la face extérieure annulaire de l'enveloppe de rotor. L'alésage 18a se prolonge vers l'extérieur par un alésage de plus grand diamètre 18b destiné à servir de portée pour un joint torique d'étanchéité 20 et, vers l'intérieur, par le manchon intérieur 16 qui vient se loger dans l'alésage d'entrée 21 du rotor 1 à l'entrée des ailettes centrifuges 1a.

Une partie en forme de bague sensiblement cylindrique 22 de l'enveloppe de rotor 15 se dirige vers la carcasse métallique 7 en entourant le rotor 1 et se termine par une face ouverte 23 (voir les figures 3 et 4) qui vient en appui sur des faces d'appui respectives 24 et 25 du flasque 9 et de la carcasse 7, l'étanchéité étant assurée entre la face 24 et le flasque 9 par interposition d'un joint d'étanchéité annulaire. En fait, la face ouverte 23 se termine par un court tronçon de manchon 26 qui s'engage à l'intérieur de l'alésage de centrage 7b ménagé dans la carcasse 7 et qui se termine par une face frontale d'appui munie d'un joint d'étanchéité. Le tronçon de manchon 26 se prolonge vers l'extérieur par un épaulement 27 d'appui sur la face 25 de la carcasse 7 qui correspond à un rebord 28 faisant saillie sur une faible hauteur à l'extérieur de la bague sensiblement cylindrique 22. La face du rebord 28 qui regarde du côté opposé à la face ouverte 23 est ici inclinée pour ménager une surface de portage 29 dont la fonction sera décrite par après.

L'enveloppe de rotor 15 présente des raccords de sortie de fluide débouchant sur sa périphérie. Un raccord de vidange 30, obturé en service par un bouchon fileté, est ménagé en bas de la partie sensiblement cylindrique 22. Un raccord de refoulement 31 est ménagé à la partie supérieure de la bague 22 et comporte un orifice latéral 32 formant départ tangentiel d'une volute de pompe 33 délimitée par une nervure annulaire 34 en saillie intérieure et un raccord à manchon 31a muni d'un alésage cylindrique 35 de réception étanche de la conduite de refoulement 14 équipée, le cas échéant, d'un joint torique 36.

L'enveloppe extérieure 17 présente une forme complémentaire de celle de l'enveloppe de rotor 15, centrée sur l'ouverture d'aspiration 18a, 16 et faisant apparaître une partie de manchon 38 qui entoure le manchon 19 et se termine par un rebord 39 qui dépasse légèrement au delà de l'alésage 18b du manchon 19 pour retenir axialement le joint torique 20, sans pour autant venir en contact avec la conduite d'aspiration 13. L'enveloppe 17 se poursuit après le manchon 38 par une partie annulaire centrale 40 qui est munie de nervures extérieures 41 et apte à venir s'appuyer axialement, directement ou comme représenté, par l'intermédiaire d'une nervure annulaire intérieure 40a, sur la portée centrale bombée 42 de la face extérieure annulaire 43, ici partiellement torique, de l'enveloppe de rotor 15.

La partie annulaire 40 se poursuit, à l'opposé du manchon 38, par une surface de raccordement 44 partiellement torique suivie d'une partie de liaison 45 en forme générale de bague cylindrique venant entourer la bague sensiblement cylindrique 22 de l'enveloppe de rotor 15. Cette partie 45 présente des découpes pour laisser déboucher à l'extérieur les raccords de sortie de l'enveloppe 15. Une découpe 37 (voir figure 4) laisse dépasser à l'extérieur le raccord de vidange 30. Pour loger le raccord de refoulement 31, est prévue une découpe plus large 46 (voir les figures 2 et 3) et entre les découpes 37 et 46, la partie de liaison 45 de forme générale cylindrique, est conformée en deux parties sensiblement semi-cylindriques 45a et 45b (voir les deux parties indiquées sur la figure 4) qui se terminent frontalement par deux rebords 47 et 48 constituant une partie d'appui frontal. Les rebords 47 et 48 comportent chacun respectivement une portée intérieure 49 et 50 formant une surface d'appui destinée à coopérer avec la surface de portage 29 ménagée sur le rebord 28 de l'enveloppe de rotor 15. En deux zones diamétralement opposées sur chacun des rebords 47 et 48 est prévue, monobloc avec les rebords, une patte ou appui respectif 51, 52 munie de moyens de fixation sur la carcasse métallique rigide 7 du moteur formant corps de support. Les moyens de fixation sont constitués ici par un trou ou alésage 53, 54 de passage d'une vis de fixation 55, 56 sur des pattes correspondantes 57, 58 de la carcasse 7 du moteur, à l'aide d'écrous 59, 60. Les alésages 53, 54 peuvent être remplacés par des trous taraudés recevant directement une vis de fixation dont la tête est disposée du côté du moteur électrique 4.

Chacune des deux parties sensiblement semicylindriques 45a, 45b de la partie de liaison 45 comporte au moins un bossage de fixation cylindrique 61, 62, 63 (voir les trois bossages sur la figure 2) venu de moulage monobloc avec la partie de liaison correspondante 45a ou 45b et avec la partie annulaire centrale 40 continue et renforcée par les nervures 41. Chaque bossage de fixation 61, 62, 63 comporte un alésage central 64 sensiblement parallèle à l'axe de rotor 65. L'alésage 64 de forme générale cylindrique, le cas échéant avec un avant-trou d'engagement de vis 66, est généralement venu de fonderie avec l'enveloppe extérieure 17 réalisée en un alliage d'aluminium beaucoup plus rigide que l'enveloppe de rotor 15 mais relativement plus mou que l'acier. L'alésage 64 est muni d'un filetage dans lequel vient s'engager une vis 67 de fixation de l'ensemble motopompe sur une structure de support 68 telle qu'un corps de chaudière. L'enveloppe de rotor 15 étant réalisée en un matériau relativement mou, il serait possible de prévoir des alésages 64 lisses dans lequel viendrait s'engager une vis auto-taraudeuse.

Le montage et le fonctionnement de l'ensemble motopompe selon l'invention va maintenant être décrit. L'ensemble du moteur électrique étant préparé et monté, il est équipé du rotor de pompe 1 monté en porte-à-faux à l'extrémité de l'arbre de rotor 2. L'enveloppe extérieure 17 vient entourer l'enveloppe de rotor 15 qui se trouve ainsi positionnée en rotation par engagement des raccords de sortie périphériques 30 et 31 dans les découpes correspondantes 37 et 46. L'enveloppe extérieure 17 est positionnée axialement par rapport à l'enveloppe de rotor 15 par appui axial de la nervure annulaire 34 sur la portée bombée 42 de la face annulaire extérieure 43 de l'enveloppe 15. Les fonds des découpes 37 et 46 viennent alors à proximité immédiate de la surface extérieure des raccords correspondants 30 et 31 sans cependant entrer en contact avec eux. Dans le même temps, le rebord 39 vient se placer à proximité immédiate de l'extrémité du manchon 19 en emprisonnant axialement le joint torique 20. Les portées 49 et 50 viennent également à proximité étroite de la surface de portage conique 29 ménagée sur le rebord 28 de l'enveloppe de rotor 15.

L'enveloppe de rotor 15, ainsi équipée de son enveloppe extérieure 17, est alors engagée avec précaution sur le rotor 1, en veillant, à ce que son manchon intérieur 16 s'engage bien dans l'alésage d'entrée 21 du rotor de pompe 1 pour centrer ce dernier, et à ce que le tronçon de manchon 26 s'engage à l'intérieur de l'alésage de centrage 7b jusqu'à la butée du joint de la face d'appui du tronçon 26 sur la surface périphérique d'appui 24 du flasque 9. L'étanchéité de la chambre sous pression 69 contenant le rotor de pompe 1 est alors assurée à l'égard du stator du moteur électrique qui est isolé du rotor par le tube de rotor 6 en appui sur les parties de stator par l'intermédiaire de deux joints d'étanchéité toriques (le joint 10 et le joint 10a).

On peut alors venir serrer les pattes de fixation 51 et 52 sur les pattes correspondantes 57 et 58 de l'enveloppe de moteur 7 en engageant les vis 55 et 56 dans les trous correspondants 53, 54 et en les serrant par les écrous 59, 60. La légère déformation, au cours du serrage, des parties de liaison sensiblement hémicylindriques 45a et 45b de l'enveloppe de rotor 15, fait qu'en même temps que la surface de butée annulaire de la nervure 40a est appliquée sur la portée centrale bombée 42 de la face extérieure annulaire 43 de l'enveloppe de rotor 17, les portées 49 et 50 viennent s'appliquer fermement sur la surface de portage 29 du rebord 28 en limitant ainsi la déformation de compression de la partie de bague cylindrique 22 de l'enveloppe de rotor 15, beaucoup plus souple et flexible que l'enveloppe extérieure 17.

L'ensemble de pompe ainsi monté comporte un corps de pompe souple à l'intérieur, pour bien coopérer avec le rotor 1, en un matériau résistant à l'agression du liquide transporté (ici de l'eau chaude) et ne créant pas de couple électrique avec le rotor de pompe réalisé également en matière plastique composite (généralement en deux parties soudées par friction aux ultra-sons). L'enveloppe extérieure 17 protège l'enveloppe de rotor 15 à l'égard des agression mécaniques extérieures et permet sa fixation rigide à un support ou à une structure de support, de manière à supporter en porte-à-faux extérieur le moteur électrique beaucoup plus lourd que la pompe.

Pour raccorder l'ensemble motopompe monté selon l'invention à ses raccords d'entrée et de sortie de fluide, le corps de pompe peut être engagé axialement par son alésage intérieur 18a sur la conduite d'aspiration 13 déjà en place, les vis de fixation 67 étant ensuite vissées dans l'alésage taraudé 64 correspondant des bossages 61, 62 ou 63 amenés en face de ces vis, à l'engagement sur la conduite d'aspiration 13. Lorsque l'ensemble motopompe est rigidement fixé en position sur la conduite d'aspiration 13, on peut ensuite venir engager une conduite de refoulement 14 munie de son joint torique d'étanchéité 36, dans l'alésage cylindrique 35 du raccord de refoulement 31. Un joint annulaire d'étanchéité pourrait aussi être disposé à demeure dans une rainure annulaire ménagée à l'intérieur de l'alésage 35.

Lorsque la pompe montée fonctionne, elle engendre dans la chambre de pression 69 une surpression qui tend à faire gonfler l'enveloppe de rotor 15. Heureusement, dans le mode de réalisation selon l'invention, celle-ci est entourée directement, partout où se présentent des sections importantes propres à induire des contraintes de pression élevées, par l'enveloppe extérieure rigide 17. Seuls sont soumis à l'action de la pression sans le renfort de l'enveloppe extérieure 15, les raccords périphériques 30 et 31 qui présentent soit des surépaisseurs (raccord 30), soit des renforcements et nervures (raccord 31) leur permettant de résister à l'action de la pression.

Il est possible, dans certains modes de réalisation, de prévoir de fabriquer un premier type de pompe (par exemple, des pompes de vidange de machine à laver) fonctionnant à faible pression et à des températures de liquide modérées et comportant uniquement une enveloppe de rotor en matière plastique et/ou composite, fixée sur la carcasse ou le support du moteur par des moyens simples ou aisément amovibles tels que des brides pivotantes ou arceaux. Un deuxième type de pompe fabriqué utilise l'enveloppe de rotor en matière plastique et/ou composite, renforcée par l'enveloppe extérieure monobloc selon l'invention pour véhiculer des fluides sous des pressions et/ou à des températures plus élevées. Le mode de réalisation qui a été représenté pour une pompe mono-étagée à un seul rotor peut, bien entendu, être utilisé pour les pompes multi-étagées à plusieurs rotors en série sur le même arbre de moteur et le moteur électrique d'actionnement 4 peut être remplacé par un moteur d'un autre type, par exemple, à combustion interne.

Bien entendu, la présente invention n'est pas limitée aux modes de réalisation décrits et représentés mais elle est susceptible de nombreuses variantes accessibles à l'homme de l'art.

## Revendications

1. Corps de chambre sous pression, en particulier corps de pompe, constitué d'une enveloppe de rotor (15), monobloc, de forme générale annulaire centrée sur le rotor (1) et présentant: un raccord d'entrée (18) débouchant au centre d'une face extérieure annulaire, au moins un raccord périphérique de sortie (31) et une face ouverte (23) destinée à être obturée par appui d'un rebord périphérique (28) sur un corps de support, l'enveloppe de rotor (15) étant renforcée par une enveloppe extérieure (17) plus résistante et rigide que l'enveloppe de rotor (15) et en appui sur cette dernière, l'enveloppe extérieure (17) étant apte à venir s'appuyer axialement, par une partie annulaire centrale (40) entourant ledit raccord d'entrée (18), sur la face extérieure annulaire (43) de l'enveloppe de rotor (15) et à venir entourer au moins partiellement la périphérie de l'enveloppe de rotor (15) à l'exclusion du ou des raccord(s) périphérique(s) de sortie (30, 31) par une partie de liaison (45) reliant une partie d'appui frontal (47, 48) et la partie annulaire centrale (40), caractérisé en ce que ladite partie d'appui frontal (47, 48) est munie d'au moins deux pattes ou appuis (51, 52) destinées à permettre la fixation de ladite enveloppe extérieure (17) sur ledit corps de support (7a) en appliquant par des organes de fixation tels que des vis (55, 56), l'enveloppe de rotor (7) de façon étanche par son rebord périphérique (23) sur le corps de support (7).

2. Corps de chamre selon la revendication 1, caractérisé en ce que les pattes ou appuis (51, 52) sont associées chacune à des surfaces d'appui (49, 50) de l'enveloppe extérieure (17) sur une surface de portage (29) ménagée à l'extérieur dudit rebord périphérique (28) de l'enveloppe de rotor (15).

3. Corps de chambre selon la revendication 1 ou 2, caractérisé en ce que l'enveloppe extérieure est monobloc (17) et sa partie de liaison (45) porte en saillie au moins deux bossages (61, 62, 63) de fixation frontale de ladite enveloppe extérieure sur un support extérieur (68).

4. Corps de chambre selon la revendication 3, caractérisé en ce que chaque bossage de fixation (61, 62, 63) comporte un alésage (64) sensiblement parallèle à l'axe de rotor (65) et apte à recevoir une tige de fixation (67).

5. Corps de chambre sous pression selon l'une quelconque des revendications 1 à 4, caractérisé en ce que ladite partie de liaison (45) de l'enveloppe extérieure présente une forme de cloche dont la partie centrale évasée est traversée par au moins une découpe (37, 46) ouverte sur le bord d'appui frontal (47, 48) et permettant le passage d'un raccord de sortie périphérique (30, 31) de l'enveloppe de rotor.

6. Corps de chambre sous pression selon l'une quelconque des revendications 1 à 5, caractérisé en ce que la partie annulaire centrale (40) de l'enveloppe extérieure (17) est traversée par le raccord d'entrée (18) qu'elle entoure par une partie de manchon ouvert (38) qui se termine à l'extérieur par un rebord (39) apte à entourer le bord extérieur dudit raccord d'entrée en laissant libre le passage d'un conduit de liaison (13) au raccord d'entrée (18).

7. Corps de chambre sous pression selon la revendication 6, caractérisé en ce que le rebord (39) déborde légèrement vers l'intérieur d'un alésage de sortie (18b) ménagé dans le raccord d'entrée (18), de manière à retenir axialement en position un joint d'étanchéité annulaire (20) disposé dans ledit alésage de sortie (18b).

8. Corps de chambre sous pression selon l'une quelconque des revendications 1 à 7, l'enveloppe de rotor monobloc (15) étant réalisée en un matériau souple et résistant à la corrosion par le liquide véhiculé par la pompe, par exemple, en matière plastique ou en matière composite à base de fibres, caractérisé en ce que l'enveloppe de rotor (15) est susceptible de contenir un rotor de pompe (1) centré (manchon 16) et guidé sur le débouché intérieur du raccord d'entrée (18) et en ce que l'enveloppe de rotor (15) est dépourvue de tout moyen et de tout accessoire de fixation tel que patte ou perçage mais présente une face extérieure ouverte de rebord (23) apte à coopérer de façon étanche avec une couronne de fixation (7a) de l'enveloppe (7) du motor d'entraînement.

9. Corps de chambre sous pression selon l'une quelconque des revendications 1 à 8, caractérisé en ce que l'enveloppe extérieure (17) est réalisée monobloc par moulage en un métal, tel qu'un alliage d'aluminium, apte à recevoir des vis auto-taraudeuses en acier.

10. Groupe moto-pompe comprenant un bloc pompe à rotor monté à porte-à-faux sur l'arbre d'un moteu électrique d'entraînement et un bloc moteur électrique constitué d'un tube de rotor enfermant de façon étanche le rotor et ses paliers et d'un stator logé dans une enveloppe de moteur, caractérisé en ce que le rotor de pompe (1) monté sur l'arbre (2) du moteur est logé à l'intérieur d'un corps de chambre sous pression selon l'une des revendications 1 à 9 et dont l'enveloppe extérieure monobloc (17) est fixée rigidement sur une couronne (7a) de l'enveloppe de moteur (7) en appliquant de façon étanche l'enveloppe de rotor (15) sur l'enveloppe de moteur (7), de manière à délimiter une chambre sous pression (69) contenant le rotor de pompe (1) et l'intérieur du tube de rotor (6).

## Claims

1. Pressurised chamber body, in particular a pump body, consisting of a one-piece rotor casing (15) of generally annular shape centered on said rotor (1) and having: an inlet connector (18) discharging at the center of an outer annular face, at least one peripheral outlet connector (31) and an open face (23) designed to be closed off by abutment of a peripheral flange (28) against a support body, the said rotor casing (15) being reinforced by an outer casing (17) which is stronger and more rigid than said rotor casing (15) and which abuts against the latter, said outer casing (17) being adapted to bear axially, by means of a central annular portion (40) thereof surrounding said inlet connector (18), against the annular outer face (43) of the rotor casing (15) and to surround, at least partially, the periphery of said rotor casing (15) except for said peripheral outlet connector or connectors (30, 31), by means of a bridge portion (45) connecting a forward abutting portion (47, 48) and said central annular portion (40), characterized in that said forward abutting portion (47, 48) is provided with at least two tabs or lands (51, 52) designed to allow said outer casing (17) to be fixed onto said support body (7a) by applying, using fixing means such as screws (55, 56), said rotor casing (7) in a sealed manner, by means of said peripheral flange (23), to said support body (7).

2. Chamber body according to claim 1, characterized in that said tabs or lands (51,52) are each associated with bearing surfaces (49, 50) of said outer casing (17) on a load-bearing surface (29) provided at the outside of said peripheral flange (28) of said rotor casing.

3. Chamber body according to claim 1 or 2, characterized in that said outer casing is of a one-piece construction (17) and its bridge portion (45) carries at least two projecting bosses (61, 62, 63) for forward mounting of said outer casing on an external support (68).

4. Chamber body according to claim 3, characterized in 8that each mounting boss (61, 62, 63) includes a passage (64) substantially parallel to the axis of the rotor (65) and designed to receive a mounting rod means (67).

5. Pressurized chamber body according to any one of claims 1 to 4, characterized in that said bridge portion (45) of said outer casing has a bell-shape the central widened-out portion of which has at least one cut-out portion (37, 46) passing therethrough, which is open on the forward abutment edge (47, 48) and enables a peripheral outlet connector (30, 31) of the rotor casing to pass therethrough.

6. Pressurized chamber body according to any one of claims 1 to 5, characterized in that the central annular portion (40) of the outer casing (17) has passing therethrough an inlet connector (18) while surrounding said inlet connector with an open sleeve portion (38) which terminates externally at a flange (39) designed to surround the outer edge of said inlet flange, leaving a passage free for a connecting conduit (13) to said inlet connector (18).

7. Pressurized chamber body according to claim 6, characterized in that said flange (39) slightly overlaps, internally, an outlet passage (18b) provided in the inlet connector (18) whereby an annular sealing gasket (20) arranged in said outlet passage (18b) is maintained axially in place.

8. Pressurized chamber body according to any one of claims 1 to 7, said one-piece rotor casing (15) being made from a flexible material resistant to corrosion by the liquid pumped by said pump, for example a plastics material or a fiber-based composite material, characterized in that said rotor casing (15) is designed to contain a pump rotor (1) which is centered (sleeve 16) and guided on the internal outlet of said inlet connector (18), and in that said rotor casing (15) is devoid of all fixing means or all fixing accessory such as tabs or drillings, but has an outer flange face (23) designed to cooperate, in a sealed manner, with a mounting ring (7a) of the drive motor housing (7).

9. Pressurized chamber body according to any one of claims 1 to 8, characterized in that the outer casing (17) is of a one-piece construction obtained by casting a metal such as an aluminium alloy, designed to receive steel self-tapping screws.

10. A motor-driven pump assembly comprising a pump block with a rotor mounted in cantilever fashion on the shaft of a driving electric motor, and an electric motor block consisting of a rotor tube surrounding the rotor and the bearings thereof in a sealed manner, and a stator housed in a motor housing, characterized in that said pump rotor (1) mounted on said motor shaft (2) is housed inside a pressurized chamber body according to any one of claim 1 to 9 the outer one-piece construction casing (17) of which is rigidly fixed onto a crown (7a) of the motor housing (7) thereby applying, in a sealed manner, said rotor casing (15) against said motor housing (7) so as to define a pressurized chamber (69) containing said pump rotor (1) and the inside of said rotor tube (6).

## Patentansprüche

1. Druckkammerkörper, insbesondere Pumpenkörper, bestehend aus einem einstückigen, insgesamt ringförmig ausgebildeten, axial auf dem Rotor (1) zentrierten Rotormantel (15) mit einem in die Mitte einer äußeren ringförmigen Fläche mündenden Einlaßstutzen (18), mit mindestens einem umfangsseitigen Auslaßstutzen (31) und mit einer offenen Fläche (23), die durch Andrücken eines Umfangsflansches (28) gegen einen Trägerkörper verschließbar ist, wobei der Rotormantel (15) durch einen äußeren Mantel (17), der widerstandsfähiger und starrer ist als der Rotormantel (15) und sich auf diesen stützt, verstärkt wird, der äußere Mantel (17) axial durch einen den Einlaßstutzen (18) umgebenden zentralen ringförmigen Abschnitt (40) an die äußere ringförmige Fläche (43) des Rotormantels (15) anliegen und mit Ausnahme des oder der umfangsseitigen Auslaßstutzen(s) (30, 31) mittels eines Verbindungsabschnitts (45), der einen stirnseitigen Auflageabschnitt (47, 48) und den zentralen ringförmigen Abschnitt (40) verbindet, zumindest teilweise den Umfang des Rotormantels (15) umschließen kann, dadurch gekennzeichnet, daß der stirnseitige Auflageabschnitt (47, 48) mindestens zwei Klammern oder Stützen (51, 52) aufweist, die dazu bestimmt sind, die Befestigung des äußeren Mantels (17) auf dem Trägerkörper (7a) zu ermöglichen, indem der Rotormantel (7) dichtend durch seinen Umfangsflansch (23) gegen den Trägerkörper (7) durch Befestigungsorgane, wie Schrauben (55, 56), gedrückt wird.

2. Kammerkörper nach Anspruch 1, dadurch gekennzeichnet, daß die Klammern oder Stützen (51, 52) jeweils mit Auflageflächen (49, 50) des äußeren Mantels (17) auf einer Tragefläche (29) verbunden sind, die außerhalb des Umfangsflansches (28) des Rotormantels (15) angeordnet ist.

3. Kammerkörper nach Anspruch 1 oder 2, dadurch gekennzeichnet, daß der äußere Mantel (17) einstückig ist und daß sein Verbindungsabschnitt (45) mindestens zwei vorspringende Ansätze (61, 62, 63) zur stirnseitigen Befestigung des äußeren Mantels an einem äußeren Träger (68) aufweist.

4. Kammerkörper nach Anspruch 3, dadurch gekennzeichnet, daß jeder Befestigungsansatz (61, 62, 63) eine Bohrung (64) aufweist, die zur Rotorachse (65) im wesentlichen parallel verläuft und eine Befestigungsstange (67) aufnehmen kann.

5. Druckkammerkörper nach einem der Ansprüche 1 bis 4, dadurch gekennzeichnet, daß der Verbindungsabschnitt (45) des äußeren Mantels die Form einer Glocke hat, deren zentraler, sich erweiternder Abschnitt von mindestens einem Einschnitt (37, 46) durchquert wird, der am stirnseitigen Auflagerand (47, 48) offen ist und den Durchtritt eines umfangsseitigen Auslaßstutzens (30, 31) des Rotormantels ermöglicht.

6. Druckkammerkörper nach einem der Ansprüche 1 bis 5, dadurch gekennzeichnet, daß der zentrale ringförmige Abschnitt (40) des äußeren Mantels (17) von dem Einlaßstutzen (18) durchquert wird, den er mit einem offenen Hülsenabschnitt (38) umschließt, der an der Außenseite in einem Flansch (39) endet, der den äußeren Rand des Einlaßstutzens umschließen kann, wobei er den Durchtritt einer Verbindungsleitung (13) zum Einlaßstutzen (18) frei läßt.

7. Druckkammerkörper nach Anspruch 6, dadurch gekennzeichnet, daß der Flansch (39) leicht zum Inneren einer in dem Einlaßstutzen (18) angeordneten Auslaßbohrung (18b) hin übersteht, um einen in der Auslaßbohrung (18b) vorgesehenen Dichtungsring (20) axial in Position zu halten.

8. Druckkammerkörper nach einem der Ansprüche 1 bis 7, bei welchem der einstückige Rotormantel (15) aus einem flexiblen und gegen die Korrosion durch die von der Pumpe geförderten Flüssigkeit beständigen Material hergestellt ist, beispielsweise aus Kunststoff oder aus einem Verbundmaterial auf Faserbasis, dadurch gekennzeichnet, daß der Rotormantel (15) einen axial zentrierten (Hülse 16) und auf die innere Mündung des Einlaßstutzens (18) geführten Pumpenrotor (1) aufweisen kann und daß der Rotormantel (15) keinerlei Vorrichtung oder Hilfsmittel zur Befestigung, wie etwa eine Klammer oder eine Durchbohrung, hat, jedoch eine äußere offene Flanschfläche (23) aufweist, die dichtend mit einem Befestigungsring (7a) des Mantels (7) des Antriebsmotors zusammenwirken kann.

9. Druckkammerkörper nach einem der Ansprüche 1 bis 8, dadurch gekennzeichnet, daß der äußere Mantel (17) einstückig durch Gießen aus einem zur Aufnahme von selbstschneidenden Stahlschrauben geeigneten Metall, wie einer Aluminiumlegierung, hergestellt ist.

10. Motorpumpenanordnung mit einem von der Welle eines elektrischen Antriebsmotors vorstehend angebrachten Rotorpumpenblock und mit einem Elektromotorblock, der von einem den Rotor und seine Lager dichtend umschließenden Rotorrohr und von einem in einem Motormantel angeordneten Stator gebildet wird, dadurch gekennzeichnet, daß der auf der Welle (2) des Motors angebrachte Pumpenrotor (1) im Inneren eines Druckkammerkörpers nach einem der Ansprüche 1 bis 9 angeordnet ist, dessen äußerer, einstückiger Mantel (17) durch einen Dichtsitz starr auf einem Ring (7a) des Motormantels (7) befestigt ist, wobei der Rotormantel (15) abdichtend auf dem Motormantel (7) sitzt, so daß eine den Pumpenrotor (1) und das Innere des Rotorrohrs (6) enthaltende Druckkammer (69) gebildet wird.
